# EUROPÄISCHE PATENTSCHRIFT

(11) **EP 3 458 240 B1**
(45) Veröffentlichungstag und Bekanntmachung des Hinweises auf die Patenterteilung: **12.10.2022**
(21) Anmeldenummer: 17723087.7
(22) Anmeldetag: 11.05.2017
(51) Int. Cl.: B27D 5/00

(54) **VORRICHTUNG UND VERFAHREN ZUM ANBRINGEN EINES KANTENPROFILS SOWIE MÖBELTEIL**
APPARATUS AND METHOD FOR FITTING AN EDGE PROFILE, AND FURNITURE PART
DISPOSITIF ET PROCÉDÉ D'APPLICATION D'UN PROFILÉ DE CHANT AINSI QUE PARTIE DE MEUBLE

(30) Priorität: 20.05.2016 DE 102016109362
(43) Veröffentlichungstag der Anmeldung: 27.03.2019
(73) Patentinhaber: Fritz Egger GmbH & Co. OG, 6380 St. Johann in Tirol (AT)
(72) Erfinder: REITER, Bruno, 6480 St. Johann in Tirol (AT); STEINACHER, Stefan, 6391 Fieberbrunn (AT)
(74) Vertreter: Cohausz & Florack
(86) Internationale Anmeldenummer: PCT/EP2017/061372
(87) Internationale Veröffentlichungsnummer: WO 2017/198551

(56) Entgegenhaltungen:
- EP-A1- 1 479 320
- WO-A1-2015/140063
- DE-A1- 4 025 596

## Beschreibung

Die vorliegende Erfindung betrifft eine Vorrichtung gemäß dem Oberbegriff des Patentanspruchs 1, zum Anbringen eines Kantenprofils an eine Schmalfläche eines plattenförmigen Werkstoffs, insbesondere Kantenanleimvorrichtung, mit einem Plattenträger zur Aufnahme eines plattenförmigen Werkstoffs, wobei der Plattenträger eine in einer Ebene verlaufende Plattenträgeroberseite aufweist, mit einer Kantenprofilzufuhreinrichtung zur Zufuhr eines Kantenprofils und mit einer Kantenprofilführung zur Führung des Kantenprofils, die mindestens ein Führungsmittel aufweist, an dem oder durch das das von der Kantenprofilzufuhreinrichtung zuführbare Kantenprofil entlangführbar ist.

Ferner betrifft die Erfindung ein Verfahren gemäß dem Oberbegriff des Patentanspruchs 5, zum Anbringen eines Kantenprofils an eine Schmalfläche eines plattenförmigen Werkstoffs, insbesondere unter Verwendung einer wie zuvor definierten Vorrichtung, bei dem ein plattenförmiger Werkstoff bereitgestellt wird, der mindestens eine Schmalfläche sowie eine Oberseite und eine Unterseite aufweist, bei dem ein Kantenprofil der Schmalfläche zugeführt und darauf aufgebracht wird, und bei dem das Kantenprofil in einer Kantenprofilführung geführt wird, die mindestens ein Führungsmittel aufweist, an dem oder durch das das zugeführte Kantenprofil entlanggeführt wird, bevor und/oder während es mit der Schmalfläche in Kontakt gebracht wird.

Schließlich betrifft ein Ausführungsbeispiel ein Möbelteil mit einem plattenförmigen Werkstoff, der mindestens eine Schmalfläche sowie eine Oberseite und eine Unterseite aufweist, und mit mindestens einem Kantenprofil, das jeweils auf eine Schmalfläche des plattenförmigen Werkstoffs aufgebracht ist.

Dokument DE 40 25 596 A1 offenbart eine Vorrichtung gemäß dem Oberbegriff des Patentanspruchs 1 und ein Verfahren gemäß dem Oberbegriff des Patentanspruchs 5.

Die Schmalflächen von Möbelteilen, beispielsweise Regalböden, Tischplatten oder dergleichen, die aus Holzwerkstoffen bestehen, werden überwiegend durch Kantenprofile, auch Kantenbänder genannt, abgedeckt. Die Kantenprofile können aus einem einlagigen Laminat oder einem mehrlagigen Laminat (Schichtstoff) oder einem extrudierten Kunststoffmaterial bestehen. Kantenprofile dieser Art sind häufig mit einem Dekor versehen, das im Fall von Laminat- bzw. Schichtstoffkanten beispielsweise durch ein bedrucktes Dekorpapier, das in den Schichtaufbau integriert ist, oder im Fall von extrudierten Profilen beispielsweise durch direktes Bedrucken des Kunststoffprofils bereitgestellt wird.

Es sind Kantenprofile bekannt, die über ihre gesamte Länge in einem an ihre obere Kante angrenzenden Abschnitt gegenüber der übrigen Oberfläche des Kantenprofils dunkel stark abgehoben sind. Das Dekor umfasst also in diesem Fall beispielsweise einen farblich hervorgehobenen Streifen, der sich über die gesamte Länge des Kantenprofils erstreckt und der eine gleichmäßige Breite hat. Der Streifen oder die obere und/oder untere Begrenzungslinie, die den streifenförmigen Abschnitt gegenüber der übrigen Kantenprofiloberfläche abgrenzt, wird im Weiteren auch als Markierung bezeichnet. Ein solches Dekor mit einem abgesetzten Streifen dient dazu, bei einem Möbelteil einen Schichtaufbau darzustellen. Grundsätzlich ist es auch denkbar, ein Kantenprofil mit mehreren parallelen Streifen bzw. Markierungen, die sich in Längsrichtung erstrecken, vorzusehen, was einen Schichtaufbau aus einer Vielzahl von Schichten darstellt. Um den Eindruck eines Schichtaufbaus verbessert zu vermitteln, ist es wesentlich, das Kantenprofil möglichst parallel zur Oberfläche des Möbelteils anzubringen.

Dies ist bei bekannten Kantenanleimmaschinen schwierig, da hier die Kantenprofile speziell zum Ende der Schmalfläche hin, das heißt zur Möbelplattenecke hin, unzureichend geführt sind. Dies ist aber vor allem im Eckbereich eines Möbelteils nachteilig, da hier unterschiedlich positionierte Kanten einen Versatz des Dekors bzw. Markierungen in Richtung senkrecht zur Plattenoberfläche ergeben, der für den Betrachter deutlich zu sehen ist.

Um einen solchen Versatz zu vermeiden, ist es aus der DE 20 2005 015 288 U1 bekannt, an der Schmalfläche des plattenförmigen Werkstoffs ein sich über die gesamte Länge der Schmalfläche erstreckendes Profil vorzusehen, das mit einem entsprechenden Profil an der Innenseite des Kantenprofils übereinstimmt. Auf diese Weise ist die Position des Kantenprofils relativ zur Oberfläche der Platte immer gleich. Problematisch ist allerdings, dass das Profilieren der Schmalfläche relativ aufwendig ist. Auch können nur an dieses spezielle Profil angepasste Kantenprofile eingesetzt werden. Zudem kann ein etwaiger variierender Verlauf (variierender Abstand zur oberen Kante des Kantenprofils) des Dekors bzw. der Markierung auf dem Kantenprofil nicht berücksichtigt werden, was in der Folge wieder zu einem Versatz im Eckbereich führen kann.

Davon ausgehend ist es eine Aufgabe der vorliegenden Erfindung, eine Vorrichtung und ein Verfahren zum Anbringen eines Kantenprofils an eine Schmalfläche eines plattenförmigen Werkstoffs anzugeben, womit ein möglicher Versatz im Eckbereich des plattenförmigen Werkstoffs möglichst vermieden oder zumindest deutlich reduziert wird.

Die zuvor hergeleitete und aufgezeigte Aufgabe wird durch eine Vorrichtung zum Anbringen eines Kantenprofils (Kantenbands) an eine Schmalfläche (Kantenfläche) eines plattenförmigen Werkstoffs, insbesondere einer Kantenverleimvorrichtung, gemäß dem Patentanspruch 1 gelöst.

Die Bewegbarkeit der Führungsmittel erlaubt es, das Kantenprofil, während es der Schmalfläche des plattenförmigen Werkstoffs zugeführt wird, relativ zur Oberseite des plattenförmigen Werkstoffs bzw. relativ zu der Ebene, in der diese Oberseite verläuft, optimal auszurichten. Durch Verstellen der Position der Führungsmittel wird auch die Position des Kantenprofils relativ zu der Schmalfläche verstellt.

Es wird eine auf dem Kantenprofil der Länge nach vorgesehene Markierung bzw. der Verlauf einer solchen Markierung mit einer Oberseite bzw. dem Verlauf einer Oberseite des Plattenträgers oder der Ober- oder Unterseite eines auf dem Plattenträger aufliegenden plattenförmigen Werkstoffs verglichen und bei Abweichungen des vertikalen Abstands zwischen der Markierung und der Ebene, in der die entsprechende Ober- bzw. Unterseite verläuft, die Position der Führungsmittel angepasst. Auf diese Weise, insbesondere wenn der Vergleich zwischen Markierung und Ober- bzw. Unterseite mehrmals oder sogar kontinuierlich durchgeführt wird, ist gewährleistet, dass der vertikale Abstand zwischen der Markierung und der Oberseite des plattenförmigen Werkstoffs über die Länge der Schmalfläche bzw. über die Länge des Kantenprofils immer gleich ist. Treffen sich dann zwei Kantenprofile in einer Ecke des plattenförmigen Werkstoffs, kann ein vertikaler Versatz zwischen der Markierung des einen Kantenprofils und der entsprechenden Markierung des anderen Kantenprofils vermieden oder zumindest deutlich reduziert werden.

Mit "vertikal" wird der Einfachheit halber die Richtung bezeichnet, in der der Abstand zwischen der oberen Kante des plattenförmigen Werkstoffs und der unteren Kante des plattenförmigen Werkstoffs am kürzesten ist. Die obere Kante verbindet dabei die Oberseite des plattenförmigen Werkstoffs mit seiner Schmalseite, die untere Kante die Unterseite mit besagter Schmalseite. Mit anderen Worten ist die vertikale Richtung die Richtung, in der sich die Dickendimension des plattenförmigen Werkstoffs erstreckt.

Mit einer "Markierung", die auf dem Kantenprofil vorgesehen ist, ist ein sich entlang der Länge des Kantenprofils erstreckender streifenförmiger Abschnitt eines Dekors gemeint, der gegenüber dem restlichen Dekor als Ganzes optisch und/oder haptisch abgesetzt (hervorgehoben) ist, also einen durchgehenden optisch und/oder haptisch abgesetzt Streifen bildet, oder in dem gegenüber dem restlichen Dekor optisch und/oder haptisch abgesetzte (hervorgehobene) Bereiche entlang der Länge des Kantenprofils angeordnet sind. Der optisch und/oder haptisch abgesetzte Streifen oder die optisch und/oder haptisch abgesetzten Bereiche können ein- oder mehrfarbig und/oder gemustert sein.

Der streifenförmige Abschnitt ist zu beiden Seiten durch eine gedachte Begrenzungslinie, insbesondere durch eine gedachte Gerade, begrenzt, die die optisch und/oder haptisch abgesetzten Bereiche berühren, aber nicht überschreiten. Beispielsweise könnte auf dem Kantenprofil ein wellenförmiger Streifen aufgedruckt sein, wobei dann die eine der gedachten Geraden die Wellenberge und die andere der gedachten Geraden die Wellentäler jeweils außenseitig berührt. Mit dem "Verlauf" der Markierung ist der Verlauf der gedachten Begrenzungslinien bzw. Geraden gemeint.

Durch das erfindungsgemäße Verfahren ist nun in besonderem Maße gewährleistet, dass zwei Markierungen bzw. Begrenzungslinien, von sich in einer Plattenecke treffenden Kantenprofilen, keinen vertikalen Versatz oder nur einen sehr geringen vertikalen Versatz zueinander haben.

Im Folgenden werden nun verschiedene Ausgestaltungen der erfindungsgemäßen Vorrichtung beschrieben, die auch Gegenstand der Unteransprüche sind.

Es ist gemäß der Ausgestaltung der erfindungsgemäßen Vorrichtung vorgesehen, dass die Kantenprofilführung als Führungsmittel jeweils ein Führungsoberteil und ein Führungsunterteil aufweist, zwischen denen das von der Kantenprofilzufuhreinrichtung zuführbare Kantenprofil entlangführbar ist, wobei das Führungsoberteil und das Führungsunterteil relativ zum Plattenträger in einer Richtung bewegbar sind, die winklig zur Ebene verläuft, in der die Plattenträgeroberseite verläuft. Durch ein Führungsoberteil und ein Führungsunterteil wird das Kantenprofil, während es von der Katenprofilzufuhreinrichtung in Richtung der Schmalfläche transportiert wird, sowohl oberseitig als auch unterseitig geführt, wodurch die Positionierung des Kantenprofils relativ zu der Schmalfläche bzw. relativ zum Verlauf der Oberseite des plattenförmigen Werkstoffs optimiert wird.

Es ist vorgesehen, dass das Führungsoberteil relativ zum Führungsunterteil in einer Richtung bewegbar ist, die winklig zur Ebene verläuft, in der die Plattenträgeroberseite verläuft. Das Führungsoberteil und das Führungsunterteil sind also unabhängig voneinander bewegbar, wodurch der vertikale Abstand zwischen Führungsoberteil und Führungsunterteil variiert und dadurch an unterschiedliche Kantenprofilbreiten angepasst werden kann. Dabei ist vorzugsweise vorgesehen, dass die Einheit aus Führungsoberteil und Führungsunterteil als Ganzes hin- und herbewegt werden kann, um eine Ausrichtung relativ zur Oberseite des plattenförmigen Werkstoffs und/oder zur Oberseite des Plattenträgers zu ermöglichen.

Gemäß einer Ausgestaltung der erfindungsgemäßen Vorrichtung ist vorgesehen, dass die Richtung, in der das jeweilige Führungsmittel bewegbar ist, senkrecht zur Plattenträgeroberseite verläuft. Dies erlaubt mit einfachen Mitteln eine Ausrichtung des Kantenprofils relativ zu einer Schmalfläche, die ebenfalls senkrecht zur Plattenträgeroberseite verläuft. Dies ist der Regelfall bei einem plattenförmigen Werkstoff, der eine quaderförmige Form aufweist, bei dem die Schmalfläche rechtwinklig zur Ebene, in der sich die Oberseite erstreckt, und der Ebene, in der sich die Unterseite erstreckt, verläuft. Im Bedarfsfall ist es aber auch denkbar, dass das jeweilige Führungsmittel in einem anderen Winkel relativ zur Plattenträgeroberseite bewegt wird, wenn beispielsweise die Schmalfläche des plattenförmigen Werkstoffs nicht rechtwinklig, sondern in einem anderen Winkel zur Oberseite und Unterseite des plattenförmigen Werkstoffs verläuft.

Gemäß der Erfindung ist vorgesehen, dass die Vorrichtung eine Steuereinrichtung aufweist, die die Position jedes Führungsmittels, insbesondere des Führungsoberteils und des Führungsunterteils, steuert. Wenn davon die Rede ist, dass die Position des jeweiligen Führungsmittels gesteuert wird, ist damit gemeint, dass die Position relativ zu der Ebene eingestellt (gesteuert) wird, in der sich die Plattenträgeroberseite oder die Ober- und/oder Unterseite des plattenförmigen Werkstoffs erstreckt. Die Steuereinrichtung bewirkt also Bewegungen des jeweiligen Führungsmittels relativ zum Plattenträger und somit relativ zur Schmalfläche eines darauf aufliegenden plattenförmigen Werkstoffs in besagter Richtung, die winklig zu der genannten jeweiligen Ebene verläuft. Insbesondere verlaufen die Bewegungen bzw. erfolgt die Veränderung der Position des jeweiligen Führungsmittels parallel zur Schmalfläche in Richtung der der Breite der Schmalfläche.

Gemäß der Erfindung ist vorgesehen, dass die Vorrichtung mindestens einen Sensor, insbesondere mindestens einen optischen Sensor, aufweist, der mit der Steuereinrichtung verbunden ist, wobei also eine Datenverbindung zwischen Sensor und Steuereinrichtung besteht. Dies kann drahtlos oder drahtgebunden vorgesehen sein. Ein Sensor kann die Position des Kantenprofils bzw. einer Markierung auf dem Kantenprofil während der Zufuhr des Kantenprofils zur Schmalfläche erfassen. Auch kann mit einem Sensor, insbesondere mit einem weiteren Sensor, der Verlauf der Oberseite des plattenförmigen Werkstoffs und/oder der oberen Begrenzungskante der Schmalfläche erfasst werden.

Gemäß der Erfindung ist vorgesehen, dass die Steuereinrichtung derart ausgebildet ist, dass sie die Position jedes Führungsmittels abhängig von vom jeweiligen Sensor übertragenen Sensordaten steuert, insbesondere derart steuert, dass der Verlauf einer entlang der Länge des Kantenprofils vorgesehenen Markierung parallel zur Ebene, in der die Plattenträgeroberseite verläuft, oder parallel zur Ebene, in der die Oberseite des plattenförmigen Werkstoffs verläuft, ausgerichtet wird. Werden nun an einem plattenförmigen Werkstoff zwei Kantenprofile angebracht, die sich an einer Ecke des plattenförmigen Werkstoffs treffen, kann durch die erfindungsgemäß vorgesehene Kantenprofilführung und die Steuereinrichtung jedes der beiden Kantenprofile so positioniert werden, dass die Markierung des einen Kantenprofils in der Ecke des plattenförmigen Werkstoffs relativ genau auf die Markierung des jeweils anderen Kantenprofils trifft. Ein vertikaler Versatz zwischen den Markierungen kann auf diese Weise vermieden oder zumindest deutlich reduziert werden.

Gemäß noch einer Ausgestaltung der erfindungsgemäßen Vorrichtung ist vorgesehen, dass die Steuereinrichtung derart ausgebildet ist, dass sie die Position des jeweiligen Führungsmittels automatisch und insbesondere kontinuierlich oder in regelmäßigen Abständen steuert. Die Steuereinrichtung vergleicht also mehrmals, insbesondere kontinuierlich oder in regelmäßigen Abständen, die Position des jeweiligen Führungsmittels und insbesondere die Position der Markierung einerseits mit der Position der Plattenträgeroberseite bzw. der Ober- und/oder Unterseite des plattenförmigen Werkstoffs andererseits.

Insbesondere gewährleistet die Steuereinrichtung einen exakten vorbestimmten Verlauf einer Markierung auf dem Führungsmittel. Indem die Steuereinrichtung die Markierung bzw. den Verlauf der Markierung bei der Steuerung berücksichtigt und diesen mit der Oberseite bzw. dem Verlauf der Oberseite des plattenförmigen Werkstoffs vergleicht, ist auch gewährleistet, dass sich die Markierung immer in einem vorbestimmten Abstand zur Plattenoberfläche erstreckt, insbesondere parallel dazu, und zwar unabhängig von dem Verlauf der Markierung auf dem Kantenprofil. So ist es auch denkbar, dass die Markierung aufgrund von Fertigungstoleranzen oder Fertigungsfehlern auf dem Kantenprofil nicht exakt parallel zur Oberkante des Kantenprofils verläuft. In letzterem Fall ist dies dann aber unerheblich, da die Steuereinrichtung nicht die Oberkante des Kantenprofils sondern die Markierung selbst heranzieht, um die Kantenprofilführung zu verstellen.

Die Aufgabe wird ferner durch ein Verfahren zum Anbringen eines Kantenprofils an eine Schmalfläche eines plattenförmigen Werkstoffs, insbesondere unter Verwendung einer wie zuvor definierten Vorrichtung, gemäß dem Patentanspruch 5 gelöst.

Bei einer ebenen Schmalfläche verläuft die gesamte Schmalfläche in der besagten Ebene. Ist die Schmalfläche jedoch nach außen oder innen gewölbt, verlaufen nur die obere und die untere Begrenzungskante der Schmalfläche in besagter Ebene. Bei einem quaderförmigen plattenförmigen Werkstoff verläuft diese Ebene rechtwinklig zur Ober- und Unterseite des plattenförmigen Werkstoffs.

Gemäß dem erfindungsgemäßen Verfahren ist vorgesehen, dass die Kantenprofilführung als Führungsmittel jeweils ein Führungsoberteil und ein Führungsunterteil aufweist, zwischen denen das von der Kantenprofilzufuhreinrichtung zugeführte Kantenprofil entlanggeführt wird, wobei das Führungsoberteil und das Führungsunterteil relativ zur Oberseite des plattenförmigen Werkstoffs in einer Richtung bewegt werden, die parallel zur Ebene verläuft, in der die obere und untere Kante der Schmalfäche verläuft.

Gemäß einer Ausgestaltung der erfindungsgemäßen Verfahrens ist vorgesehen, dass das Führungsoberteil relativ zum Führungsunterteil in einer Richtung bewegt wird, die parallel zur Ebene verläuft, in der die obere und untere Kante der Schmalfläche verläuft.

Es ist vorgesehen, dass die Position jedes Führungsmittels, insbesondere des Führungsoberteils und des Führungsunterteils, gesteuert wird.

Es ist vorgesehen, dass die Position jedes Führungsmittels abhängig von von einem Sensor übertragenen Sensordaten gesteuert wird.

Es ist weiterhin vorgesehen, dass die Position jedes Führungsmittels derart gesteuert wird, dass der Verlauf einer entlang der Länge des Kantenprofils vorgesehenen Markierung parallel zur Ebene, in der die Oberseite des plattenförmigen Werkstoffs verläuft, ausgerichtet wird.

Gemäß noch einer Ausgestaltung des erfindungsgemäßen Verfahrens ist vorgesehen, dass die Markierung eine optische und/oder haptische Markierung ist und insbesondere Teil eines Dekors ist, wobei die Markierung vorzugsweise mindestens eine sich über die Länge des Kantenprofils erstreckende Linie ist. Das Dekor kann durch Aufdrucken und/oder Einprägen hergestellt worden sein. Beispielsweise ist es denkbar, über eine Prägewalze eine entsprechende Struktur in die Oberfläche des Kantenprofils einzuprägen. Zusätzlich oder alternativ können Kantenprofile auch mit Farben bedruckt werden, beispielsweise mittels Digitaldruck oder Tiefdruck. Die gesamte sichtbare Oberfläche des Kantenprofils bildet dann das sogenannte Dekor. Ein Abschnitt des Dekors ist die bereits mehrfach erwähnte Markierung, an der sich die Steuereinrichtung bzw. die mit der Steuereinrichtung kommunizierende Sensorik orientiert. Im einfachsten Fall handelt es sich bei der Markierung um einen sich entlang der Länge des Kantenprofils erstreckenden Streifen, der gegenüber dem Rest der sichtbaren Seite des Kantenprofils optisch (farblich) und/oder haptisch (fühlbar) hervorgehoben ist.

Gemäß wieder einer weiteren Ausgestaltung des erfindungsgemäßen Verfahrens ist vorgesehen, dass die Position des jeweiligen Führungsmittels automatisch und insbesondere kontinuierlich oder in regelmäßigen Abständen gesteuert wird.

Gemäß noch einer Ausgestaltung des erfindungsgemäßen Verfahrens ist vorgesehen, dass die Breite des Kantenprofils nach dem Aufbringen an die Breite der Schmalseite des plattenförmigen Werkstoffs angepasst wird. So ist es denkbar, dass die Breite des Kantenprofils vor dem Aufbringen auf die Schmalfläche größer ist als die Breite der Schmalfläche, wodurch ein eventuell ungleichmäßiger Verlauf der oberen und/oder unteren Kante des Kantenprofils relativ zum Verlauf der Markierung auf dem Kantenprofil ausgeglichen werden kann. So ist, wie bereits zuvor erwähnt, denkbar, dass aus Fertigungsgründen die Kanten des Kantenprofils nicht immer exakt parallel zur Markierung verlaufen. In diesem Fall wird durch die erfindungsgemäße Vorrichtung und das erfindungsgemäße Verfahren die Markierung unabhängig vom Kantenverlauf des Kantenprofils an der Schmalfläche des plattenförmigen Werkstoffs ausgerichtet und eventuelle Überstände des Kantenprofils können abgetrennt, beispielsweise abgeschnitten oder abgeschliffen, werden.

Schließlich zeigt ein Ausführungsbeispiel ein Möbelteil
- mit einem plattenförmigen Werkstoff, der mindestens eine Schmalfläche sowie eine Oberseite und eine Unterseite aufweist, und
- mit mindestens einem Kantenprofil, das jeweils auf eine Schmalfläche des plattenförmigen Werkstoffs aufgebracht ist,
wobei
das Möbelteil durch ein wie zuvor definiertes Verfahren hergestellt ist.

Bei dem plattenförmigen Werkstoff handelt es sich wie bereits erwähnt insbesondere um eine Holzwerkstoffplatte, beispielsweise eine Spanplatte, Faserplatte oder OSB-Platte. Auch kann es sich bei dem plattenförmigen Werkstoff um eine Leichtbauplatte handeln, die insbesondere Decklagen aus einem Holzwerkstoff und eine Mittellage aus einer Wabenstruktur, insbesondere Kartonwabenstruktur, aufweist. Der plattenförmige Werkstoff kann, vor oder nach dem Aufbringen des Kantenprofils, auch mit einer Beschichtung versehen worden sein. Bei dem genannten Möbelteil handelt es sich insbesondere um eine Tischplatte, eine Arbeitsplatte, beispielsweise Küchenarbeitsplatte, einen Regalboden, ein Seitenteil eines Regals oder dergleichen.

Gemäß einer Ausgestaltung des Möbelteils ist vorgesehen, dass der plattenförmige Werkstoff zwei Schmalflächen aufweist, die sich in einer Ecke des plattenförmigen Werkstoffs, insbesondere im rechten Winkel, treffen, wobei auf beide Schmalflächen jeweils ein Kantenprofil aufgebracht ist und sich die Enden der Kantenprofile an der Ecke treffen. Als Ecke wird in diesem Zusammenhang die Kante bezeichnet, in der die beiden Schmalflächen aufeinandertreffen und die sich von der Oberseite zur Unterseite des plattenförmigen Werkstoffs erstreckt. Auf jede der beiden genannten Schmalflächen wird ein Kantenprofil, wie es zuvor beschrieben wurde, aufgebracht. Bevorzugt werden beide Kantenprofile durch das erfindungsgemäße Verfahren und/oder unter Verwendung der erfindungsgemäßen Vorrichtung auf die jeweilige Schmalfläche aufgebracht.

Gemäß noch einer weiteren Ausgestaltung des Möbels ist vorgesehen, dass beide Kantenprofile jeweils eine Markierung aufweisen, die zumindest in einem an das jeweilige Ende des Kantenprofils angrenzenden Abschnitt oder vollständig identisch ist, wobei ein Versatz in der Richtung, die senkrecht zur Ebene verläuft, in der die obere und untere Kante der Schmalfläche verläuft, zwischen der Markierung am Ende des einen Kantenprofils und der Markierung am Ende des anderen Kantenprofils höchstens 0,5 mm, bevorzugt höchstens 0,35 mm, besonders bevorzugt höchstens 0,2 mm, beträgt. Dies trifft insbesondere auf sämtliche Ecken eines plattenförmigen Werkstoffs zu, in der zwei Kantenprofile mit einer Markierung aufeinandertreffen. Insbesondere ist durch die erfindungsgemäße Vorrichtung und/oder das erfindungsgemäße Verfahren gewährleistet, dass auch bei einer Mehrzahl von unmittelbar nacheinander mittels der erfindungsgemäßen Vorrichtung und/oder mittels des erfindungsgemäßen Verfahrens mit einem Kantenprofil versehenen Möbelteilen der Versatz innerhalb der zuvor genannten Grenzen liegt.

Ein Ausführungsbeispiel betrifft auch ein Möbelteil, insbesondere ein wie zuvor beschriebenes Möbelteil, mit einem plattenförmigen Werkstoff, der mindestens zwei Schmalflächen sowie eine Oberseite und eine Unterseite aufweist, und mit mindestens zwei Kantenprofilen, die jeweils auf eine Schmalfläche des plattenförmigen Werkstoffs aufgebracht sind, wobei zwei der Kantenprofile jeweils eine Markierung aufweisen, die zumindest in einem an das jeweilige Ende des Kantenprofils angrenzenden Abschnitt oder vollständig identisch ist, wobei ein Versatz in der Richtung, die senkrecht zur Ebene verläuft, in der die obere und untere Kante der Schmalfläche verläuft, zwischen der Markierung am Ende des einen Kantenprofils und der Markierung am Ende des anderen Kantenprofils höchstens 0,5 mm, bevorzugt höchstens 0,35 mm, besonders bevorzugt höchstens 0,2 mm, beträgt.

Es gibt nun eine Vielzahl von Möglichkeiten, die erfindungsgemäße Vorrichtung, das erfindungsgemäße Verfahren und das Möbelteil auszugestalten und weiterzubilden. Diesbezüglich sei einerseits verwiesen auf die den Patentansprüchen 1 und 5 nachfolgenden Patentansprüche, andererseits auf die Beschreibung von Ausführungsbeispielen in Verbindung mit der Zeichnung. In der Zeichnung zeigt:
- Fig. 1: eine schematische Darstellung eines Ausführungsbeispiels des erfindungsgemäßen Verfahrens unter Verwendung der erfindungsgemäßen Vorrichtung,
- Fig. 2: eine schematische Darstellung eines weiteren Ausführungsbeispiels des erfindungsgemäßen Verfahrens unter Verwendung der erfindungsgemäßen Vorrichtung und
- Fig. 3: ein Möbelteil, hergestellt durch das erfindungsgemäße Verfahren und/oder die erfindungsgemäße Vorrichtung.

Fig. 1 zeigt schematisch den Grundaufbau einer erfindungsgemäßen Vorrichtung 1 zum Anbringen eines Kantenprofils 2 bzw. 2' an eine Schmalfläche 3a bzw. 3a' eines plattenförmigen Werkstoffs 3, hier beispielhaft einer Holzwerkstoffplatte 3.

Die Vorrichtung 1 weist einen Plattenträger 4 zur Aufnahme der Holzwerkstoffplatte 3 auf. Bei dem Plattenträger 4 kann es sich um einen Teil eines feststehenden Gestells oder um einen Teil einer Transporteinrichtung, beispielsweise eines Transportbands, handeln. In letzterem Fall wird die Holzwerkstoffplatte 3 an den Einrichtungen, die zum Anbringen des Kantenprofils dienen, mit insbesondere gleichmäßiger Geschwindigkeit vorbeigeführt, wobei besagte Einrichtungen, nämlich eine Kantenprofilzufuhreinrichtung 5 und eine Kantenprofilführung 6, ortsfest sind. Der Plattenträger 4, beispielsweise das Förderband, weist eine Plattenträgeroberseite 4a auf, die in einer Ebene E₁ verläuft.

Die Kantenprofilzufuhreinrichtung 5 dient zur Zufuhr eines Kantenprofils 2 bzw. 2', hier beispielsweise eines zuvor separat extrudierten und mit einer Markierung 10 bzw. 10' versehenen Kantenprofils 2 bzw. 2'. Die Kantenprofilzufuhreinrichtung 5 ist hier nur schematisch dargestellt. Diese kann verschiedene Elemente, beispielsweise Rollen, Walzen oder dergleichen, zum Transport des jeweiligen Kantenprofils 2 bzw. 2' aufweisen.

Der Kantenprofilzufuhreinrichtung 5 nachgeschaltet befindet sich die Kantenprofilführung 6, die das Kantenprofil 2 bzw. 2' relativ zu der Holzwerkstoffplatte 3 ausrichtet und mit hier nicht dargestellten Elementen wie Rollen, Walzen oder dergleichen an die Schmalfläche 3a bzw. 3a' andrückt.

Die Kantenprofilführung 6 weist als Führungsmittel 7 bzw. 7' ein Führungsoberteil 7 und ein Führungsunterteil 7' auf, zwischen denen das von der Kantenprofilzufuhreinrichtung 5 zugeführte Kantenprofil 2 bzw. 2' entlanggeführt wird. Das Führungsoberteil 7 und das Führungsunterteil 7' sind beide relativ zum Plattenträger 4 und somit auch relativ zur Holzwerkstoffplatte 3 in einer Richtung X₁ bewegbar, die hier rechtwinklig zu der Ebene E₁ verläuft.

Sowohl die Einheit aus Führungsoberteil 7 und Führungsunterteil 7' insgesamt als auch das Führungsoberteil 7 und/oder das Führungsunterteil 7' allein sind in der Richtung X₁ hin- und herbewegbar. Damit kann zum einen der Abstand zwischen Führungsoberteil 7 und Führungsunterteil 7' an unterschiedliche Breiten B eines Kantenprofils 2 bzw. 2' angepasst werden. Zum anderen kann die Position des jeweiligen Kantenprofils 2 bzw. 2' relativ zum Verlauf der Ebene E₁ angepasst werden, und zwar derart, dass die Markierung 10 bzw. 10' auf dem Kantenprofil 2 bzw. 2' immer in einem definierten Abstand zu der Ebene E₁ verläuft, wenn das Kantenprofil 2 bzw. 2' aufgebracht ist.

Die Bewegungen des Führungsoberteils 7 und Führungsunterteils 7' bzw. deren Positionen werden von einer Steuereinrichtung 8 gesteuert, die im vorliegenden Ausführungsbeispiel mit zwei optischen Sensoren 9 verbunden ist. Einer der Sensoren 9 erfasst den Verlauf der Oberseite 3b der Holzwerkstoffplatte 3 und somit den Verlauf der Ebene E₂. Der andere der Sensoren 9 erfasst den Verlauf der auf dem Kantenprofil 2 bzw. 2' vorgesehenen Markierung 10 bzw. 10'.

Die Steuereinrichtung 8 ermöglicht dadurch, die Bewegungen bzw. Positionen des Führungsoberteils 7 und Führungsunterteils 7' derart abhängig von den Sensordaten zu steuern, dass die sich entlang der Länge L des Kantenprofils 2 bzw. 2' erstreckende Markierung 10 bzw. 10' parallel zu der Ebene E₁, in der die Plattenträgeroberseite 4a verläuft, und parallel zur Ebene E₂, in der die Oberseite 3b der Holzwerkstoffplatte 3 verläuft, ausgerichtet wird.

Durch die erfindungsgemäße Vorrichtung 1 ist, wie Fig. 3 zeigt, gewährleistet, dass zwei Kantenprofile 2 und 2', die jeweils eine identische Markierung 10 bzw. 10' aufweisen, so an der jeweiligen Schmalfläche 3a bzw. 3a' angebracht werden, dass in einer Ecke 12 der Holzwerkstoffplatte 3 ein vertikaler Versatz in einer Richtung X₂, die parallel zu der Ebene E₃ der Schmalfläche 3a bzw. 3a' verläuft, zwischen der Markierung 10 am Ende 2a des einen Kantenprofils 2 und der Markierung 10' am Ende 2'a des anderen Kantenprofils 2' höchstens 0,5 mm beträgt.

Bei dem erfindungsgemäßen Verfahren, bei dem die Positionen bzw. Bewegungen des jeweiligen Führungsmittels 7 bzw. 7' automatisch und kontinuierlich gesteuert werden, kann auch vorgesehen sein, dass das jeweilige Kantenprofil 2 bzw. 2' vor dem Zuführen an die jeweilige Schmalfläche 3a bzw. 3a' eine größere Breite B hat als die Breite b der jeweiligen Schmalseite 3a bzw. 3a'. Da erfindungsgemäß die Ausrichtung des Kantenprofils 2 bzw. 2' zur Schmalfläche 3a bzw. 3a' insbesondere ausschließlich unter Berücksichtigung des Verlaufs der jeweiligen Markierung 10 bzw. 10' vorgenommen wird, kann es vorkommen, dass die Außenkanten des Kantenprofils 2 bzw. 2', wenn das Kantenprofil 2 bzw. 2' auf die jeweilige Schmalfläche 3a bzw. 3a' aufgeklebt ist, unterschiedlich weit gegenüber der Seite 3b oder Unterseite 3c der Holzwerkstoffplatte 3 hervorstehen. In diesem Fall werden dann die überstehenden Randbereiche des aufgeklebten Kantenprofils 2 bzw. 2' abgetrennt, wodurch die Breite B des Kantenprofils 2 bwz. 2' an die Breite b der Schmalseite 3a bzw. 3a' angepasst werden kann. Fig. 1 zeigt beispielhaft den Fall, dass die Breite B des Kantenprofils 2 bzw. 2' größer ist als die Breite b der zugehörigen Schmalseite 3a bzw. 3a'. Der nachfolgende Schritt des Abtrennens eines Teils des jeweiligen Kantenprofils 2 bzw. 2' ist hier nicht dargestellt.

Fig. 2 zeigt im Vergleich zu Fig. 1den ebenfalls denkbaren Fall, dass das Kantenprofil 2 bzw. 2' von vorne herein dieselbe Breite B hat wie die Breite b der Schmalseite 3a bzw. 3a'. In diesem Fall muss nach dem Aufkleben des Kantenprofils 2 bzw. 2' auf die jeweilige Schmalfläche 3a bzw. 3a' kein zusätzlicher Schritt des Abtrennens erfolgen.

## Patentansprüche

1. Vorrichtung (1) zum Anbringen eines Kantenprofils (2,2') an eine Schmalfläche (3a,3a') eines plattenförmigen Werkstoffs (3), insbesondere Kantenanleimvorrichtung (1),
- mit einem Plattenträger (4) zur Aufnahme eines plattenförmigen Werkstoffs (3), wobei der Plattenträger (4) eine in einer Ebene (E₁) verlaufende Plattenträgeroberseite (4a) aufweist,
- mit einer Kantenprofilzufuhreinrichtung (5) zur Zufuhr eines Kantenprofils (2,2') und
- mit einer Kantenprofilführung (6) zur Führung des Kantenprofils (2,2') an dem oder durch das das von der Kantenprofilzufuhreinrichtung (5) zuführbare Kantenprofil (2,2') entlangführbar ist,
- wobei die Kantenprofilführung (6) als Führungsmittel (7,7') jeweils ein Führungsoberteil (7) und ein Führungsunterteil (7') aufweist, zwischen denen das von der Kantenprofilzufuhreinrichtung (5) zuführbare Kantenprofil (2,2') entlangführbar ist, wobei das Führungsoberteil (7) und das Führungsunterteil (7') relativ zum Plattenträger (4) in einer Richtung (X₁) bewegbar sind, die winklig zur Ebene (E₁) verläuft, in der die Plattenträgeroberseite (4a) verläuft,
**dadurch gekennzeichnet,**
- **dass** eine Steuereinrichtung (8) vorgesehen ist, die die Position jedes Führungsmittels (7,7'), insbesondere des Führungsoberteils (7) und des Führungsunterteils (7'), steuert,
- **dass** die Vorrichtung (1) mindestens einen Sensor (9), insbesondere mindestens einen optischen Sensor (9), aufweist, der mit der Steuereinrichtung (8) verbunden ist und
- **dass** die Steuereinrichtung (8) derart ausgebildet ist, dass sie die Position jedes Führungsmittels (7,7') abhängig von vom jeweiligen Sensor (9) übertragenen Sensordaten steuert, insbesondere derart steuert, dass der Verlauf einer entlang der Länge (L) des Kantenprofils (2,2') vorgesehenen Markierung (10,10') parallel zur Ebene (E1), in der die Plattenträgeroberseite (4a) verläuft, oder parallel zur Ebene (E₂), in der die Oberseite (3b) des plattenförmigen Werkstoffs (3) verläuft, ausgerichtet wird.

2. Vorrichtung (1) nach Anspruch 1,
**dadurch gekennzeichnet,**
**dass** das Führungsoberteil (7) relativ zum Führungsunterteil (7') in einer Richtung (X₁) bewegbar ist, die winklig zur Ebene (E₁) verläuft, in der die Plattenträgeroberseite (4a) verläuft.

3. Vorrichtung (1) nach einem der vorangehenden Ansprüche,
**dadurch gekennzeichnet,**
**dass** die Richtung (X₁), in der das jeweilige Führungsmittel (7,7') bewegbar ist, senkrecht zur Plattenträgeroberseite (4a) verläuft.

4. Vorrichtung (1) nach einem der Ansprüche 1 bis 3,
**dadurch gekennzeichnet,**
**dass** die Steuereinrichtung (8) derart ausgebildet ist, dass sie die Position des jeweiligen Führungsmittels (7,7') automatisch und insbesondere kontinuierlich oder in regelmäßigen Abständen steuert.

5. Verfahren zum Anbringen eines Kantenprofils (2,2') an eine Schmalfläche (3a,3a') eines plattenförmigen Werkstoffs (3), insbesondere unter Verwendung einer Vorrichtung (1) nach einem der vorangehenden Ansprüche,
- bei dem ein plattenförmiger Werkstoff (3) bereitgestellt wird, der mindestens eine Schmalfläche (3a,3a') sowie eine Oberseite (3b) und eine Unterseite (3c) aufweist,
- bei dem ein Kantenprofil (2,2') der Schmalfläche (3a,3a') zugeführt und darauf aufgebracht wird, und
- bei dem das Kantenprofil (2,2') in einer Kantenprofilführung (6) geführt wird, an dem oder durch das das zugeführte Kantenprofil (2,2') entlanggeführt wird, bevor und/oder während es mit der Schmalfläche (3a,3a') in Kontakt gebracht wird,
- wobei die Kantenprofilführung (6) als Führungsmittel (7,7') jeweils ein Führungsoberteil (7) und ein Führungsunterteil (7') aufweist, zwischen denen das von einer der Kantenprofilzufuhreinrichtung (5) zugeführte Kantenprofil entlanggeführt wird, wobei das Führungsoberteil (7) und das Führungsunterteil (7') relativ zur Oberseite (3b) des plattenförmigen Werkstoffs (3) in einer Richtung (X₂) bewegt werden, die parallel zur Ebene (E₃) verläuft, in der die obere und untere Kante der Schmalfäche (3a,3a') verlaufen,
**dadurch gekennzeichnet,**
- **dass** die Position jedes Führungsmittels (7,7'), insbesondere des Führungsoberteils (7) und des Führungsunterteils (7'), gesteuert wird,
- **dass** die Position jedes Führungsmittels (7,7') abhängig von von einem Sensor (9) übertragenen Sensordaten gesteuert wird und
- **dass** die Position jedes Führungsmittels (7,7') derart gesteuert wird, dass der Verlauf einer entlang der Länge (L) des Kantenprofils (2,2') vorgesehenen Markierung (10,10') parallel zur Ebene (E₂), in der die Oberseite (3b) des plattenförmigen Werkstoffs (3) verläuft, ausgerichtet wird.

6. Verfahren nach Anspruch 5,
**dadurch gekennzeichnet,**
**dass** das Führungsoberteil (7) relativ zum Führungsunterteil (7') in einer Richtung (X₂) bewegt wird, die parallel zur Ebene (E₃) verläuft, in der die obere und untere Kante der Schmalfläche (3a,3a') verläuft.

7. Verfahren nach Anspruch 5 oder 6,
**dadurch gekennzeichnet,**
**dass** die Markierung (10,10') eine optische und/oder haptische Markierung (10,10') ist und insbesondere Teil eines Dekors ist, wobei die Markierung (10,10') vorzugsweise mindestens eine sich über die Länge (L) des Kantenprofils (2,2') erstreckende Linie ist.

8. Verfahren nach einem der Ansprüche 5 bis 7,
**dadurch gekennzeichnet,**
**dass** die Position des jeweiligen Führungsmittels (7,7') automatisch und insbesondere kontinuierlich oder in regelmäßigen Abständen gesteuert wird.

9. Verfahren nach einem der Ansprüche 5 bis 8,
**dadurch gekennzeichnet,**
**dass** die Breite (B) des Kantenprofils (2,2') nach dem Aufbringen an die Breite (b) der Schmalseite (3a,3a') des plattenförmigen Werkstoffs (3) angepasst wird.

## Claims

1. Device (1) for affixing an edge profile (2,2') to a narrow face (3a, 3a') of a plate-like material (3), in particular an edge gluing device (1),
- having a plate carrier (4) for receiving a plate-like material (3), wherein the plate carrier (4) has a plate carrier upper side (4a) which extends in a plane (E₁),
- having an edge profile supply device (5) for supplying an edge profile (2, 2') and
- having an edge profile guide (6) for guiding the edge profile (2,2') on which or by which the edge profile (2, 2') which can be supplied by the edge profile supply device (5) can be guided along,
- wherein the edge profile guide (6) as guide means (7, 7') has an upper guide portion (7) and a lower guide portion (7'), respectively, between which the edge profile (2, 2') which can be supplied by the edge profile supply device (5) can be guided along, wherein the upper guide portion (7) and the lower guide portion (7') can be moved relative to the plate carrier (4) in a direction (X₁) which extends at an angle to the plane (E₁) in which the plate carrier upper side (4a) extends,
**characterised**
- **in that** a control device (8) is provided which controls the position of each guide means (7, 7'), in particular the upper guide portion (7) and the lower guide portion (7'),
- **in that** the device (1) has at least one sensor (9), in particular at least one optical sensor (9), which is connected to the control device (8), and
- **in that** the control device (8) is constructed in such a manner that it controls the position of each guide means (7, 7') in dependence of sensor data transmitted by the respective sensor (9), in particular controls in such a manner that the extent of a marking (10,10') provided over the length (L) of the edge profile (2, 2') is oriented parallel to the plane (E₁) in which the plate carrier upper side (4a) extends or parallel to the plane (E₂) in which the upper side (3b) of the plate-like material (3) extends.

2. Device (1) according to claim 1,
**characterised in that** the upper guide portion (7) can be moved relative to the lower guide portion (7') in a direction (X₁) which extends at an angle to the plane (E₁) in which the plate carrier upper side (4a) extends.

3. Device (1) according to any one of the preceding claims,
**characterised in that** the direction (X₁) in which the respective guide means (7, 7') can be moved extends perpendicularly to the plate carrier upper side (4a).

4. Device (1) according to any one of claims 1 to 3,
**characterised in that** the control device (8) is constructed in such a manner that it controls the position of the respective guide means (7, 7') automatically, and in particular continuously or at regular intervals.

5. Method for affixing an edge profile (2, 2') to a narrow face (3a, 3a') of a plate-like material (3), in particular using a device (1) according to any one of the preceding claims,
- in which a plate-like material (3) is provided, which has at least one narrow face (3a, 3a') as well as an upper side (3b) and a lower side (3c),
- in which an edge profile (2, 2') is supplied to the narrow face (3a, 3a') and is applied thereto, and
- in which the edge profile (2, 2') is guided in an edge profile guide (6) on which or by which the edge profile (2, 2') which is supplied can be guided along before and/or while it is being brought into contact with the narrow face (3a, 3a'),
- wherein the edge profile guide (6), as a guide means (7, 7'), has an upper guide portion (7) and a lower guide portion (7'), between which the edge profile supplied by an edge profile supply device (5) is guided along, wherein the upper guide portion (7) and the lower guide portion (7') are moved relative to the upper side (3b) of the plate-like material (3) in a direction (X₂) which extends parallel to the plane (E₃) in which the upper and lower edges of the narrow face (3a, 3a') extend,
**characterised**
- **in that** the position of each guide means (7, 7'), in particular the upper guide portion (7) and the lower guide portion (7'), is controlled,
- **in that** the position of each guide means (7, 7') is controlled in dependence of sensor data transmitted by a sensor (9) and
- **in that** the position of each guide means (7, 7') is controlled in such a manner that the extent of a marking (10, 10') which is provided over the length (L) of the edge profile (2, 2') is oriented parallel to the plane (E₂) in which the upper side (3b) of the plate-like material (3) extends.

6. Method according to claim 5,
**characterised in that** the upper guide portion (7) is moved relative to the lower guide portion (7') in a direction (X₂) which extends parallel to the plane (E₃) in which the upper and lower edges of the narrow face (3a, 3a') extend.

7. Method according to Claim 5 or 6,
**characterised in that**
the marking (10,10') is an optical and/or haptic marking (10,10') and in particular is a portion of a decoration, wherein the marking (10, 10') is preferably at least one line which extends over the length (L) of the edge profile (2, 2').

8. Method according to any one of claims 5 to 7,
**characterised in that** the position of the respective guide means (7, 7') is controlled automatically, and in particular continuously or at regular intervals.

9. Method according to any one of claims 5 to 8,
**characterised in that**, after the application, the width (B) of the edge profile (2, 2') is adapted to the width (b) of the narrow side (3a, 3a') of the plate-like material (3).

## Revendications

1. Dispositif (1) pour appliquer un profilé de chant (2, 2') au niveau d'une surface étroite (3a, 3a') d'un matériau en forme de plaque (3), en particulier dispositif d'encollage de chants (1),
- avec un support de plaque (4) pour réception d'un matériau en forme de plaque (3), le support de plaque (4) présentant une face supérieure de support de plaque (4a) s'étendant dans un plan (E₁),
- avec un dispositif d'alimentation de profilé de chant (5) pour amener un profilé de chant (2, 2') et
- avec un guide de profil de chant (6) pour guidage du profil de chant (2, 2') le long duquel ou à travers lequel le profil de chant (2,2') pouvant être amené par le dispositif d'alimentation en profil de chant (5) peut être guidé,
- le guide de profil de chant (6) présentant comme moyens de guidage (7, 7') respectivement une partie supérieure de guidage (7) et une partie inférieure de guidage (7'), entre lesquelles le profil de chant (2, 2') pouvant être amené par le dispositif d'alimentation en profil de chant (5) peut être guidé, la partie supérieure de guidage (7) et la partie inférieure de guidage (7') étant mobiles par rapport au support de plaque (4) dans une direction (X₁) qui s'étend sous un angle par rapport au plan (E₁) dans lequel s'étend la face supérieure (4a) du support de plaque,
**caractérisé**
- **en ce qu'**un dispositif de commande (8) qui commande la position de chaque moyen de guidage (7, 7'), en particulier de la partie supérieure de guidage (7) et de la partie inférieure de guidage (7'), est prévu,
- **en ce que** le dispositif (1) présente au moins un capteur (9), en particulier au moins un capteur optique (9), qui est relié au dispositif de commande (8), et
- **en ce que** le dispositif de commande (8) est conçu de telle sorte qu'il commande la position de chaque moyen de guidage (7, 7') en fonction des données de capteur transmises par le capteur (9) respectif, en particulier qu'il commande de telle sorte que le tracé d'un marquage (10, 10') prévu le long de la longueur (L) du profilé de chant (2, 2') est orienté parallèlement au plan (E₁) dans lequel s'étend la face supérieure (4a) du support de plaque, ou parallèlement au plan (E₂) dans lequel s'étend la face supérieure (3b) du matériau (3) en forme de plaque.

2. Dispositif (1) selon la revendication 1,
**caractérisé**
**en ce que** la partie supérieure de guidage (7) est mobile par rapport à la partie inférieure de guidage (7') dans une direction (X₁) qui s'étend sous un angle par rapport au plan (E₁) dans lequel s'étend la face supérieure (4a) du support de plaque.

3. Dispositif (1) selon l'une des revendications précédentes,
**caractérisé**
**en ce que** la direction (X₁) dans laquelle le moyen de guidage respectif (7, 7') est mobile s'étend perpendiculairement à la face supérieure (4a) du support de plaque.

4. Dispositif (1) selon l'une des revendications 1 à 3,
**caractérisé**
**en ce que** le dispositif de commande (8) est conçu de telle sorte qu'il commande la position du moyen de guidage (7,7') respectif automatiquement, et en particulier en continu ou à intervalles réguliers.

5. Procédé pour appliquer un profilé de chant (2, 2') au niveau d'une surface étroite (3a, 3a') d'un matériau en forme de plaque (3), en particulier en utilisant un dispositif (1) selon l'une des revendications précédentes,
- dans lequel un matériau en forme de plaque (3) est mis à disposition, lequel présente au moins une surface étroite (3a, 3a') ainsi qu'une face supérieure (3b) et une face inférieure (3c),
- dans lequel un profilé de chant (2, 2') est amené à la surface étroite (3a, 3a') et est appliqué sur celle-ci, et
- dans lequel le profilé de chant (2,2') est guidé dans un guide de profilé de chant (6), au niveau duquel ou à travers lequel le profilé de chant (2,2') amené est guidé avant et/ou pendant qu'il est mis en contact avec la surface étroite (3a, 3a'),
- le guide de profil de chant (6) présentant comme moyens de guidage (7, 7') respectivement une partie supérieure de guidage (7) et une partie inférieure de guidage (7'), entre lesquelles le profil de chant amené par un dispositif d'alimentation en profil de chant (5) est guidé, la partie supérieure de guidage (7) et la partie inférieure de guidage (7') étant déplacées par rapport à la face supérieure (3b) du matériau en forme de plaque (3) dans une direction (X₂) qui s'étend parallèlement au plan (E₃) dans lequel s'étendent les bords supérieur et inférieur de la surface étroite (3a, 3a'),
**caractérisé**
- **en ce que** la position de chaque moyen de guidage (7, 7'), en particulier de la partie supérieure de guidage (7) et de la partie inférieure de guidage (7'), est commandée,
- **en ce que** la position de chaque moyen de guidage (7, 7') est commandée en fonction de données de capteur transmises par un capteur (9) et
- **en ce que** la position de chaque moyen de guidage (7, 7') est commandée de telle sorte que le tracé d'un marquage (10, 10') prévu le long de la longueur (L) du profilé de chant (2, 2') est orienté parallèlement au plan (E₂) dans lequel s'étend la face supérieure (3b) du matériau en forme de plaque (3).

6. Procédé selon la revendication 5,
**caractérisé**
**en ce que** la partie supérieure de guidage (7) est déplacée par rapport à la partie inférieure de guidage (7') dans une direction (X₂) qui est parallèle au plan (E₃) dans lequel s'étendent les bords supérieur et inférieur de la face étroite (3a, 3a').

7. Procédé selon la revendication 5 ou 6,
**caractérisé**
**en ce que** le marquage (10,10') est un marquage visuel et/ou haptique (10,10') et fait en particulier partie d'un décor, le marquage (10,10') étant de préférence au moins une ligne s'étendant sur la longueur (L) du profilé de chant (2, 2').

8. Procédé selon l'une des revendications 5 à 7,
**caractérisé**
**en ce que** la position de chaque moyen de guidage (7, 7') est commandée automatiquement et en particulier en continu ou à intervalles réguliers.

9. Procédé selon l'une quelconque des revendications 5 à 8,
**caractérisé**
**en ce que**, après son application, la largeur (B) du profilé de chant (2,2') est adaptée à la largeur (b) du côté étroit (3a, 3a') du matériau en forme de plaque (3).
